# EUROPÄISCHE PATENTSCHRIFT

(11) **EP 0 277 287 B1**
(45) Veröffentlichungstag und Bekanntmachung des Hinweises auf die Patenterteilung: **24.07.1991**
(21) Anmeldenummer: 87116377.0
(22) Anmeldetag: 06.11.1987
(51) Int. Cl.: D04B 15/56

(54) **Flachstrickmaschine**
Flat bed knitting machine
Métier à tricoter rectiligne

(30) Priorität: 22.01.1987 DE 3701671
(43) Veröffentlichungstag der Anmeldung: 10.08.1988
(73) Patentinhaber: H. Stoll GmbH & Co., D-72760 Reutlingen (DE)
(72) Erfinder: Stoll, Thomas, D-7410 Reutlingen (DE)
(74) Vertreter: Möbus, Rudolf, Dipl.-Ing.

(56) Entgegenhaltungen:
- DE-A- 2 360 507
- US-A- 3 688 525
- US-A- 4 109 491

## Beschreibung

Die Erfindung betrifft eine Flachstrickmaschine mit auf oberhalb der Nadelbetten angeordneten Führungsschienen verfahrbaren Fadenführern und mit Fadenleitorganen zum Führen der Fäden von den Nadelbettenden zu den Fadenführern.

Bei Flachstrickmaschinen müssen die Fäden den Fadenführern jeweils von den Enden der Nadelbetten her zugeleitet werden. Hierbei ergeben sich bei langen Nadelbetten große Strecken, über welche die Fäden frei zugeführt werden müssen. Um hier ein stärkeres Durchhängen der Fäden, insbesondere beim Rücklauf des Schlittens entgegen der Fadenzufuhrrichtung, zu verhindern, müssen die Fäden hierbei unter einer relativ großen Spannung gehalten werden, die aber im Hinblick auf die Erzielung eines sauberen Maschenbildes unerwünscht ist, siehe hierzu US-A-4 109 491.

Es ist bereits vorgeschlagen worden, zur Vermeidung des genannten Nachteiles parallel zu jeder Fadenführerschiene mindestens einen Leitkörper in Form eines gespannten Drahtes anzuordnen, um welchen der Faden schraubenförmig mit mindestens einer Windung gelegt ist, so daß er sich auf diesem Draht abstützen kann. Hierbei müssen die Fäden aber immer noch von Hand um die Drähte gewunden und in die Fadenführer eingefädelt werden, und der Faden muß immer noch unter einer merklichen Spannung gehalten werden, damit beim Rücklauf des Schlittens der um den Draht gelegte Faden keine durchhängenden Schleifen bilden kann, die mit anderen, auf parallel dazu gespannten Drähten geführten Fäden kollidieren könnten.

Der Erfindung liegt Aufgabe zugrunde, die Fadenleitorgane zum Führen der Fäden von den Nadelbettenden zu den Fadenführern bei Flachstrickmaschinen so auszubilden, daß auch bei relativ geringer Fadenspannung eine Kollision eines zugeführten Fadens mit benachbarten zugeführten Fäden und ein Durchhängen eines Fadens bis in den Bereich der Nadelbetten mit Sicherheit vermieden ist.

Die gestellte Aufgabe wird bei einer Flachstrickmaschine der eingangs genannten Art erfindungsgemäß dadurch gelöst, daß die Fadenleitorgane als ein den Faden umhüllender, mit seiner fadenführerseitigen Fadenaustrittsstelle an den wechselnden Abstand der Fadenführer von den Nadelbettenden anpaßbarer Fadenleitkanal ausgebildet sind, von denen jedem Fadenführer mindestens einer zugeordnet ist.

Ein erfindungsgemäß ausgebildeter Fadenleitkanal kann vorteilhafterweise mit seinem einen Ende an einem stationären Teil der Flachstrickmaschine verankert und mit seinem anderen Ende entweder fest oder lösbar mit einem Faden-führer gekoppelt sein, und kann beispielsweise aus einem Teleskoprohr, einem mindestens bereichsweise elastisch biegbaren Rohr oder aus einem mindestens bereichsweise durch eine Drahtwendel in seiner Längsrichtung versteiften, elastisch ausbiegbaren Schlauch bestehen.

Bei der Erfindung war das Vorurteil zu überwinden, daß zu den Fadenführern einer Flachstrickmaschine wegen der mehreren parallel zueinander verlaufenden Führungsschienen keine einen Faden umschließende Fadenleitkanäle eingesetzt werden könnten. Hier haben Versuche gezeigt, daß dies doch möglich ist. Die Fadenleitkanäle haben den Vorteil, daß sie auch einen relativ schwach gespannten Faden an einem Durchhängen und einer Kollision mit benachbarten anderen Fäden hindern. Ein weiterer wichtiger Vorteil besteht darin, daß durch die Fadenleitkanäle Fäden in die Faden-führer, beispielsweise durch Lufteintrag oder mittels mechanischer, im Fadenleitkanal geführter Zubringorgane, automatisch eingelegt werden können. Dabei lassen sich auch Fadenwechselvorrichtungen mit den Fadenleitkanälen kombinieren, entweder am maschinengestellseitigen Ende des Fadenleitkanales oder - bei in mehrere Einzelleitkanäle unterteiltem Fadenleitkanal - am fadenführerseitigen Ende des Fadenleitkanales.

Nachfolgend werden anhand schematischer Zeichnungen mehrere Ausführungsbeispiele von zu dem Fadenführer einer Flachstrickmaschine führenden Fadenleitkanälen näher erläutert.

Im einzelnen zeigen:
- Fig. 1: einen Fadenführer mit einem Fadenleitkanal in Form eines Teleskoprohres;
- Fig. 2: einen Fadenführer mit einem Fadenleitkanal in Form eines versteiften, ausbiegbaren Schlauches;
- Fig. 3: einen Fadenleitkanal in Form eines elastisch ausbiegbaren Rohres;
- Fig. 4: eine schematische Darstellung eines Faden-führers mit einem sich nicht über die ganze Fadenleitstrecke erstreckenden Fadenleit-kanal und mit einem maschinengestell-seitigen Fadenwechselkopf;
- Fig. 4a: eine stirnseitige Ansicht des Fadenwechsel-kopfes.

Fig. 1 zeigt schematisch einen schlittenförmigen Faden-führer 10, der in von Flachstrickmaschinen her bekannter Weise auf einer Führungsschiene 11 oberhalb der hier nicht dargestellten Nadelbetten gemäß dem Doppelpfeil 12 in beiden Richtungen verschiebbar, nämlich vom ebenfalls nicht dargestellten Maschinenschlitten mitnehmbar gelagert ist. Mit dem Fadenführer 10 ist über ein Fadenleitröhrchen 13, das an der Fadenaustrittsstelle 14 des Fadenführers 10 endet, der letzte Rohrabschnitt 15.3 eines parallel zu der Führungsschiene 11 gerichteten Teleskoprohres 15 verbunden, das beim dargestellten Ausführungsbeispiel aus drei ineinanderschiebbaren konzentrischen Rohrabschnitten 15.1, 15.2 und 15.3 besteht. Der erste Rohrabschnitt 15.1 ist auf einem ortsfest an dem nur symbolisch dargestellten Maschinengestell 16 verankerten Anschlußrohr 17 verschiebbar gelagert, das in einer in den Rohrabschnitt 15.1 hineinragenden Düse 18 endet. Ein nicht dargestellter Faden wird in Richtung des eingezeichneten Pfeiles 19 mittels Druckluft durch das Anschlußrohr 17 und die Düse 18 hindurch in das Teleskoprohr 15 eingeblasen und weiter in das Fadenleitröhrchen 13 bis zur Fadenaustrittsstelle 14 des Fadenführers 10 mitgenommen.

Bei der Ausführungsform nach Fig. 2 besteht der Fadenleitkanal aus einem Kunststoffschlauch 20, der durch eine Drahtwendel 21 in seine Längsrichtung versteift ist, jedoch elastisch verlängerbar und elastisch stauch- und ausbiegbar gestaltet ist. Auch der Schlauch 20 ist mit seinem einen Ende über ein Fadenleitröhrchen 13 fest mit einem Fadenführer 10 gekoppelt, während sein anderes Ende auf einer am Maschinengestell 16 der Flachstrickmaschine stationär befestigten Fadeneintragdüse 22 verbunden ist.

Fig. 3 zeigt eine der Fig. 2 verwandte Ausführungsform eines Fadenleitkanales, der hier die Form eines elastisch verformbaren Kunststoffschlauches 25 hat. Der Kunststoffschlauch 25 ist durch unterschiedliche Wandungsstärke in unterschiedlich steife Abschnitte gegliedert, von denen sich die schwächeren Abschnitte, von denen einer dargestellt ist, zu einem Bogen 25a elastisch ausbiegen lassen. Die Koppelung des Fadenleitkanales mit einem Fadenführer 10 einerseits und einer Fadeneintragdüse 22 andererseits ist wie bei den Ausführungsbeispielen nach Fig. 1 und 2 gestaltet.

Der Fadenführer 10 kann auch von seiner anderen Seite her mit einem Fadenleitkanal versehen sein. Auch können zu beiden Seiten mehrere Fadenleitkanäle oder ein in mehrere Einzelleitkanäle unterteilter Fadenleitkanal mit dem Fadenführer 10 verbunden sein.

Bei dem Ausführungsbeispiel nach Fig. 4 endet das mit dem Fadenführer 10 verbundene Fadenleitröhrchen 32 in einem Anschlußkopf 33, in welchem das Fadenleitröhrchen 32 sich in mehrere Fadenleitkanäle 34, 35 verteilt. Zwischen dem Anschlußkopf 33 und dem Fadenführer 10 kann aber auch ein Fadenführerkanal wie nach einer der Fig. 1 - 3 angeordnet sein. Dem Anschlußkopf 33 ist ein stationärer Verteilerkopf 36 zugeordnet, der mehrere Fadenleitkanäle 37 und 38 aufweist. Gemäß Fig. 4a sind es insgesamt acht Fadenleitkanäle 37, 38, deren Öffnungen mit den Öffnungen der Fadenleitkanäle 34, 35 des Anschlußkopfes 33 fluchten. Wenn der Fadenführer 10 in Richtung des in Fig. 4 eingetragenen Pfeiles 39 bewegt wird, gelangt der Anschlußkopf 33 an den Verteilerkopf 36 und erhält dort aus einem der Fadenleitkanäle 37, 38 einen Faden bis ins Fadenleitröhrchen 32 eingeschossen. Der Anschlußkopf 33 kann auch nur einen einzigen Fadenleitkanal 34 oder 35 aufweisen, der durch eine drehbare Ausbildung des Verteilerkopfes 36 wahlweise mit einem der Fadenleitkanäle 37, 38 in Verbindung gebracht werden kann. Auch ist eine längsverschiebbar gelagerte Fadenverteilvorrichtung mit mehreren parallel zueinander verlaufenden Fadenleitkanälen denkbar, mit welchen der Anschlußkopf 33 wahlweise in Fadeneinschußverbindung gebracht werden kann.

## Patentansprüche

1. Flachstrickmaschine mit auf oberhalb der Nadelbetten angeordneten Führungsschienen verfahrbaren Fadenführern und mit Fadenleitorganen zum Führen der Fäden von den Nadelbettenden zu dem Fadenführern, dadurch gekennzeichnet, daß die Fadenleitorgane als ein den Faden umhüllender, mit seiner fadenführerseitigen Fadenaustrittsstelle an den wechselnden Abstand der Fadenführer (10) von den Nadelbettenden anpaßbarer Fadenleitkanal (15, 20, 25, 30) ausgebildet sind, von denen jedem Fadenführer (10) mindestens einer zugeordnet ist.

2. Flachstrickmaschine nach Anspruch 1, dadurch gekennzeichnet, daß der Fadenleitkanal (15, 20, 25, 30) mit seinem einen Ende an einem stationären Teil (16) der Flachstrickmaschine verankert und mit seinem anderen Ende mit dem Fadenführer (10) gekoppelt ist.

3. Flachstrickmaschine nach Anspruch 1 und 3, dadurch gekennzeichnet, daß der Fadenleitkanal mit dem Fadenführer (10) lösbar gekoppelt ist.

4. Flachstrickmaschine nach einem der Ansprüche 1 bis 3, dadurch gekennzeichnet, daß der Fadenleitkanal aus einem Teleskoprohr (15) besteht.

5. Flachstrickmaschine nach einem der Ansprüche 1 bis 3, dadurch gekennzeichnet, daß der Fadenleitkanal aus einem mindestens bereichsweise elastisch biegbaren Rohr (25) besteht.

6. Flachstrickmaschine nach einem der Ansprüche 1 bis 3, dadurch gekennzeichnet, daß der Fadenleitkanal aus einem mindestens bereichsweise durch eine Drahtwendel (21) in seiner Längsrichtung versteiften, elastisch dehn- und ausbiegbaren Schlauch (20) besteht.

7. Flachstrickmaschine nach einem der Ansprüche 1 bis 6, dadurch gekennzeichnet, daß der Fadenleitkanal in mehrere Einzelleitkanäle unterteilt ist.

8. Flachstrickmaschine nach einem der Ansprüche 1 bis 6, dadurch gekennzeichnet, daß der Fadenleitkanal an einem seiner Enden mit einer Fadenwechselvorrichtung (33/36) gekoppelt ist.

## Claims

1. Flat knitting machine having thread carriers which may traverse on guide rails arranged above the needle beds, and having thread guide members for guiding the threads from the needle bed ends to the thread carriers, characterized in that the thread guiding members are constructed as a thread guide channel (15, 20, 25, 30) which surrounds the thread, which may be adapted by means of its thread exit point on the thread carrier side to the changing spacing of the thread carriers (10) from the needle bed ends, and of which at least one is associated with each thread carrier (10).

2. Flat knitting machine according to Claim 1, characterized in that the thread guide channel (15, 20, 25, 30) is anchored at one end to a stationary part (16) of the flat knitting machine and is coupled at its other end to the thread carrier (10).

3. Flat knitting machine according to Claim 1 and 3, characterized in that the thread guide channel is releasably coupled to the thread carrier (10).

4. Flat knitting machine according to one of Claims 1 to 3, characterized in that the thread guide channel comprises a telescopic tube (15).

5. Flat knitting machine according to one of Claims 1 to 3, characterized in that the thread guide channel comprises a tube (25) which is resiliently flexible at least in certain regions.

6. Flat knitting machine according to one of Claims 1 to 3, characterized in that the thread guide channel comprises a hose (20) which is reinforced in its longitudinal direction at least in certain regions by a wire coil (21) and which is resiliently extensible and flexible.

7. Flat knitting machine according to one of Claims 1 to 6, characterized in that the thread guide channel is divided into a plurality of individual guide channels.

8. Flat knitting machine according to one of Claims 1 to 6, characterized in that the thread guide channel is coupled at one of its ends to a thread changing apparatus (33/36).

## Revendications

1. Métier à tricoter rectiligne comportant des guide-fils mobiles qui sont disposés au-dessus des plaques à aiguilles, et des organes d'amenée des fils pour conduire ceux-ci des extrémités des plaques à aiguilles jusqu'aux guide-fils, caractérisé en ce que les organes d'amenée des fils sont constitués chacun par un canal d'amenée (15,20, 25,30) qui entoure comme une gaine le fil correspondant, l'extrémité de ce canal d'amenée par où sort le fil en regard du guide-fil pouvant être adaptée à l'écart variable qui existe entre les guide-fils (10) et les extrémités des plaques à aiguilles, au moins l'un de ces canaux d'amenée étant associé à chaque guide-fil (10).

2. Métier à tricoter rectiligne selon la revendication 1, caractérisé en ce que le canal d'amenée (15,20, 25,30) est ancré par l'une de ses extrémités à une pièce fixe (16) du métier à tricoter rectiligne, et accouplé par son autre extrémité au guide-fil (10).

3. Métier à tricoter rectiligne selon les revendications 1 et 2, caractérisé en ce que le canal d'amenée de chaque fil est accouplé de manière amovible au guide-fil (10).

4. Métier à tricoter rectiligne selon l'une des revendications 1 à 3, caractérisé en ce que le canal d'amenée de chaque fil est constitué par un tube télescopique (15).

5. Métier à tricoter rectiligne selon l'une des revendications 1 à 3, caractérisé en ce que le canal d'amenée de chaque fil est constitué par un tube (25) qui est élastiquement déformable au moins sur une partie de sa longueur.

6. Métier à tricoter rectiligne selon l'une des revendications 1 à 3, caractérisé en ce que le canal d'amenée de chaque fil est constitué par un tuyau (20) élastiquement extensible et déformable, qui est rendu rigide au moins sur une partie de sa longueur par une armature de spires de fil métallique (21).

7. Métier à tricoter rectiligne selon l'une des revendications 1 à 6, caractérisé en ce que le canal d'amenée de chaque fil est divisé en plusieurs canaux d'amenée élémentaires.

8. Métier à tricoter rectiligne selon l'une des revendications 1 à 6, caractérisé en ce que le canal d'amenée de chaque fil est accouplé à l'endroit de l'une de ses extrémités à un dispositif de changement de fil (33/36).
